# FASCICULE DE BREVET EUROPEEN

(11) **EP 0 020 246 B1**
(45) Date de publication et mention de la délivrance du brevet: **13.02.1985**
(21) Numéro de dépôt: 80400715.1
(22) Date de dépôt: 21.05.1980
(51) Int. Cl.: B21B 45/02, C21D 9/573

(54) **Dispositif de refroidissement de produits longs laminés en défilement**
Vorrichtung zum Kühlen langer laminierter Wärmwalzprodukte
Cooling device for hot rolled elongate laminated products

(30) Priorité: 01.06.1979 FR 7914383
(43) Date de publication de la demande: 10.12.1980
(73) Titulaire: INSTITUT DE RECHERCHES DE LA SIDERURGIE FRANCAISE (IRSID) France, F-78105 Saint-Germain-en-Laye (FR)
(72) Inventeur: Bertolotti, Françis, F-14460 Colombelles (FR); Daverio, Jean-Claude, Ban Saint-Martin F-5700 Metz (FR)
(74) Mandataire: Tuppin, Claude

## Description

L'invention se situe dans le domaine des traitements thermiques de produits laminés et concerne plus particulièrement un dispositif de refroidissement de produits longs en défilement, notamment de barres et de ronds à béton.

De tels dispositifs sont généralement constitués par un tube à l'intérieur duquel circulent le produit et le fluide de refroidissement, et dont les deux extrémités sont respectivement équipées d'une alimentation en eau, ou tête d'injection, et d'un séparateur permettant d'éviter que l'eau de refroidissement ne soit entraînée avec le produit à la sortie du tube (FR-A-1584095). Afin d'éviter des phénomènes de caléfaction, qui par formation locale de vapeur, réduisent l'efficacité des échanges thermiques, l'eau est injectée sous forte pression, de manière à former une lame circulant à grande vitesse. Le produit à refroidir étant également animé d'une vitesse élevée, la circulation de l'eau est habituellement effectuée en co-courant, avec le défilement du produit, afin d'éviter un entraînement de l'eau par ce dernier, conduisant rapidement à une stagnation du liquide et par conséquent à une détérioration des échanges thermiques par formation d'un film de vapeur. Ce phénomène est particulièrement marqué avec les ronds à béton en raison de leur vitesse de défilement élevée et du fait qu'ils sont généralement crénelés. Or, il est bien connu que, dans le cas d'une circulation à co-courant, l'efficacité des échanges thermiques est moins bonne que dans celui d'une circulation à contre-courant et qu'il faut, par conséquent, une longueur de tube plus grande ou un débit d'eau plus élevé pour obtenir le même refroidissement.

On connaît des têtes d'alimentation en eau à fente réglable, susceptibles d'être interposées entre deux tubes de refroidissement alignés et qui, par réglage de la largeur de la fente, permet d'ajuster le rapport des débits d'eau dans les deux tubes. La circulation de l'eau s'opère bien entendu dans des sens opposés dans chacun des tubes, de sorte que l'eau et le produit à refroidir circulent à contre-courant, dans l'une des tubes et en co-courant dans l'autre tube.

Ces tubes d'aimentation connues (voir par exemple FR-A-2298378) sont généralement constituées de deux pièces tubulaires coaxiales à emboîtement conique comportant chacune un passage central pour le produit en défilement et délimitant entre elles une chambre annulaire d'introduction de l'eau, prolongée par une fente également annulaire ménagée entre deux portées tronconiques prévues respectivement sur les pièces tubulaires intérieure et extérieure, cette fente étant réglable par coulissement axial de la pièce tubulaire intérieure, formant douille, dans le corps principal constituée par la pièce tubulaire extérieure.

Toutefois, les têtes d'alimentation de ce type, dont la douille mobile est flottante, donc distante et indépendante du tube de refroidissement, ne paraissent pas pouvoir être retenues pour les dispositifs de refroidissement par lame d'eau dans lesquels toute discontinuité du canal de passage de l'eau irait à l'encontre de l'établissement d'un écoulement laminaire à grande vitesse.

En particulier, le mécanisme à came plate montée en haut d'un axe rotatif de commande perpendiculaire au déplacement de la douille, tel que décrit dans la demande de brevet français pré-mentionnée, peut convenir lorsque la douille est flottante. En revanche, une telle solution n'est guère appropriée à un dispositif selon l'invention dans lequel la douille est solidaire du tube de refroidissement dont elle constitue la partie terminale, car l'axe de commande travaillerait en torsion sous un couple très élevé pour parvenir à mettre en mouvement l'ensemble douille-tube qui peut atteindre plusieurs mètres de long, voire au-delà.

La présente invention a pour but d'apporter des perfectionnements aux dispositifs de refroidissement précités, afin d'en améliorer les performances ainsi que de faciliter, dans la tête d'alimentation, le coulissement de la pièce tubulaire interne pour le réglage de la fente, lorsque cette pièce constitue la partie terminale de l'un des deux tubes de refroidissement.

A cet effet, l'invention a pour objet un dispositif de refroidissement de produits longs laminés en défilement comprenant une tête d'injection d'eau interposée entre deux tubes de refroidissement alignés parcourus par une lame d'eau et à travers lesquels défile ledit produit, dispositif selon lequel la tête d'injection, assurant le raccordement étanche entre ces deux tubes à l'une de leurs extrémités, est constituée de deux pièces tubulaires coaxiales à emboîtement conique comportant chacune un passage central pour le produit en défilement et délimitant entre elles une chambre annulaire d'introduction de l'eau prolongée par une fente annulaire ménagée entre deux portées tronconiques des deux pièces tubulaires, respectivement mâle et femelle et prévues respectivement sur la pièce tubulaire intérieure et dans la pièce tubulaire extérieure, ladite fente étant reglable en longueur et largeur par coulissement axial de la pièce intérieurs dans la pièce extérieure, et dans lequel, par rapport au sens donné de défilement du produit à refroidir, la pièce extérieure pourvue de la portée tronconique femelle est raccordée au tube aval, la pièce intérieure pourvue de la portée tronconique mâle étant raccordée au tube amont de manière à assurer, d'une part, un débit d'eau principal dans le tube aval circulant à co-courant avec le produit en défilement et, d'autre part, un débit d'eau secondaire à contre-courant dans le tube amont, le coulissement axial de la pièce intérieure dans la pièce extérieure étant obtenu par coopération entre deux portées de glissement et deux portées de serrage disposées perpendiculairement aux portées de glissement; l'une des portées de glissement étant prévue sur la surface extérieure de la pièce intérieure (FR-2 298 378, et caractérisé en ce que l'autre portée de coulissement est prévue sur la surface intérieure de la pièce extérieure et en ce que lesdites portées de serrage sont constituées l'une par une couronne annulaire prévue sur la pièce intérieure et l'autre par un épaulement de la pièce extérieure.

Selon un mode de réalisation de l'invention, la profondeur d'engagement de la pièce intérieure dans la pièce extérieure et définissant la longueur et la largeur de la fente, est réglée par interposition de cales d'épaisseur entre la couronne annulaire de la pièce intérieure et l'épaulement correspondant de la pièce extérieure.

Le dispositif selon l'invention peut comprendre die en outre des moyens de séparation du produit en defilement et de la lame d'eau disposés à l'extrémité libre de chacun de deux tubes.

De préférence, la dispositif selon l'invention comprend les caractéristiques selon la revendication 4.

L'invention sera de toutes façons bien comprise au vu de la description qui va suivre, donnée à titre d'exemple purement illustratif en référence aux planches de dessin annexées sur lesquelles:
-la figure 1 schématise l'ensemble d'une installation de refroidissement,
- la figure 2 est une vue en coupe axiale d'un premier mode de réalisation de la tête d'injection,
- la figure 3 est une vue en coupe axiale d'un autre mode d'exécution de la tête d'injection.

Afin de ne pas surcharger les figures, le produit traité n'a pas été représenté, mais son sens de défilement est indiqué par une flèche et, dans toute la suite du texte, les notions d'amont et d'aval seront définies par rapport à ce sens de défilement. Sur toutes les figures, les éléments identiques sont désignés par les mêmes références.

Sur la figure 1, on peut voir en 1 la tête d'injection, en 2 le tube de refroidissement aval, relié de façon étanche à cette dernière et à l'extrémité libre duquel est disposé un séparateur 3. Le tube de refroidissement amont 4 comporte également un séparateur 5 disposé à son extrémité libre, l'autre extrémité étant raccordée de façon étanche à la tête d'injection 1.

L'eau de refroidissement pénètre dans la tête d'injection 1 par les conduites d'alimentation 6. Trois d'entre elles sont visibles sur cette figure, mais l'alimentation pourrait être effectuée à l'aide d'une seule conduite, ou de quatre ou six, etc... pour assurer une meilleure répartition, les arrivées pouvant être équilibrées ou volontairement déséquilibrées pour conférer à l'eau un mouvement hélicoïdal.

A l'intérieur de la tête d'injection 1, qui sera décrite plus en détails par la suite, l'eau se sépare en deux courants de sens opposés: un courant principal vers l'aval, un courant secondaire de débit moins élevé, que l'on règle généralement à environ 10 à 20% du débit principal, vers l'amont.

Le courant aval traverse à grande vitesse le tube aval et arrive dans le séparateur 3 qui assure son évacuation. Ce séparateur 3 est identique à celui décrit dans FR-A-4 455 499 laquelle on se reportera pour plus de détails, si nécessaire. Il est essentiellement constitué par un caisson comportant deux ouvertures latérales opposées dans fe prolongement du tube 2 par lesquelles arrivent et sortent respectivement le produit entouré de son enveloppe liquide et le produit séché. Une arrivée d'eau 7 permet de produire dans le caisson un jet perpendiculaire au courant aval, de maniere à provoquer son cisaillement. Ce dernier est facilité par affaiblissement du courant à l'aide de déflecteurs disposés dans le caisson. L'eau est évacuée par le collecteur 8.

Le courant amont traverse le tube 4, puis est séparé du produit et évacué au moyen du séparateur 5 et du collecteur 10. Le séparateur 5 est identique au séparateur 3, quoique de dimensions plus faibles, mais le produit y pénètre par l'orifice amont et en sort par l'orifice aval pour s'engager dans le tube 4.

Afin d'assurer un refroidissement homogène en évitant que le produit ne vienne en contact avec les parois des tubes de refroidissement, ces derniers sont munis d'un ou plusieurs dispositifs de centrage 11, dont un seul a été représenté sur le tube aval afin de ne pas surcharger inutilement la figure. Ces dispositifs sont identiques à ceux décrits dans FR-A-2 446 861 à laquelle on se reportera si nécessaire. Ils sont essentiellement constitués d'un élément tubulaire, coaxial au tube de refroidissement et de diamètre interne inférieur, présentant des canaux périphériques ménagés dans son épaisseur.

Les figures 2 et 3 seront décrites simultanément car elles ne présentent des différences essentielles qu'au niveau des moyens de réglage.

La tête d'injection 1 est constituée essentiellement de deux pièces coaxiales 12 et 13 emboitées l'une dans l'autre et coopérant ensemble pour assurer la circulation et le réglage des débits de l'eau de refroidissement. La pièce, ou douille 12 est percée d'un canal cylindrique central 14 pour le passage du produit et de l'eau de refroidissement, et présente un diamètre intérieur légèrement inférieur au diamètre intérieur du tube de refroidissement 4, de manière à se raccorder à ce dernier, à son extrémité amont, en formant entonnoir. Son extrémité opposée présente une portée tronconique 15 à laquelle correspond un évidement tronconique 16 du corps 13, de conicité sensiblement égale. L'évidement tronconique 16 est prolongé vers l'aval par un conduit cylindrique 17, de même diamètre interne que celui du tube de refroidissement 2 et solidarisé à ce dernier au moyen d'une bride 18 fixée sur le corps 13 par les vis 19. Vers l'amont, l'évidement 16 est prolongé par un évidement annulaire 33 à l'intérieur duquel débouchent les conduites 6 d'introduction de l'eau de refroidissement.

La portée tronconique 15 de la douille tronconique 12 est prolongée, vers l'amont, par une portée 21 qui coopère avec une portée 22 correspondante du corps 13 pour assurer le coulissement longitudinal de la douille 12 dans le corps 13. Les portées 15 et 21, suivant la position relative des pièces 12 et 13, délimitent avec l'évidement annulaire 33 une chambre 20 d'introduction de l'eau, débouchant vers l'aval dans une fente également annulaire 23 délimitée par les portées 15 et 16. Cette fente communique à son autre extrémité avec les canaux circulaires 14 et 17.

L'eau sous pression, arrivant par les conduites d'alimentation 6, pénètre donc dans la chambre d'introduction 20, passe par le fente 23 et se sépare à la sortie en deux courants de sens opposés, un courant principal dirige vers l'aval et un courant secondaire, de débit moindre, dirigé vers l'amont. Le débit du courant aval est déterminé par la perte de charge entre la chambre d'introduction 20 et l'extrémité aval du tube 2 qui se trouve à la pression atmosphérique. Seule l'eau "en excès" par rapport au débit ainsi déterminé, se dirige vers l'amont, donc vers le tube de refroidissement 4. On peut faire varier cette perte de charge par augmentation ou diminution du diamètre intérieur du tube 2, mais cela nécessite des modifications importantes de l'installation. Il est donc préférable de conserver ce diamètre constant et d'agir en amont du tube. Pour cela, il est prévu de pouvoir faire varier les dimensions de la fente 23 en modifiant la position relative des pièces 12 et 13. En faisant coulisser la douille tronconique 12 à l'intérieur du corps 13, on modifie en effet simultanément l'épaisseur et la longueur de la fente et, par conséquent, la perte de charge. On peut ainsi régler le rapport des débits amont et aval dans une plage de valeurs assez étendue et donc contrôler de façon précise les deux étapes de refroidissement de manière à imposer au produit une loi thermique choisie et à obtenir ainsi la structure finale et les propriétés mécaniques souhaitées.

Différentes solutions technologiques sont envisageables pour régler les dimensions de la fente. Deux d'entre elles sont illustrées, à titre d'exemple, sur les figures 2 et 3.

Dans le mode de réalisation correspondant à la figure 2, la profondeur d'engagement de la douille tronconique 12 à l'intérieur du corps 13 est réglée au moyen de cales telles que 24, d'épaisseurs différentes, interposées entre la paroi interne d'une couronne annulaire 25, adjacente à la portée 21, prévue sur la douille 12 et un épaulement 26 correspondant du corps 13. L'ensemble est maintenu en position par serrage au moyen d'une bride extérieure 27 fixée sur le corps 13 par les vis 28. Des joints toriques sont prévus partout où c'est nécessaire pour assurer l'étanchéité de l'ensemble.

Ce mode de réalisation est de conception très simple, mais il présente l'inconvénient de nécessiter un démontage et un changement de cale chaque fois que l'on veut modifier les dimensions de la fente.

La variante représentée sur la figure 3, plus élaborée, permet d'obtenir une variation continue et un réglage plus fin sans nécessiter de démontage. Pour cela, la couronne annulaire 25 du premier mode de réalisation est remplacée par une bague 29 présentant sur sa face interne un taraudage 30 qui coopère avec un filetage 31 de la paroi externe du corps 13. Par vissage et dévissage, on peut faire varier en continu la profondeur d'engagement de la douille tronconique 12 à l'intérieur du corps 13. Le maintien des deux pièces dans la position choisie est assuré par des vis de blocage telles que 32 venant en butée contre l'epaulement 26 formé par la face d'extrémite du bloc 13.

De façon avantageuse, le tube 4 est constitué de deux parties emmanchées l'une dans l'autre, une portion de faible longueur 34 solidarisée à la douille tronconique 16 et pouvant coulisser à l'intérieur du rest du tube, de manière à pouvoir faire varier les dimensions de la fente en agissant uniquement sur la douille tronconique 12, sans toucher au reste de l'installation.

L'invention n'est pas limitée dans sa portée aux exemples décrits, notamment en ce qui concerne les moyens de réglage et les moyens pour maintenir la position relative de la douille tronconique par rapport au corps. Elle est d'application générale à tout produit long en défilement, mais s'applique de façon particulièrement avantageuse aux barres et ronds à béton dont la structure métallographique finale doit être bien contrôlée pour leur conférer les caractéristiques mécaniques souhaitées.

## Revendications

1. Dispositif de refroidissement de produits longs laminés en défilement comprenant un tête d'injection d'eau (1) interposée entre deux tubes de refroidissement alignés (2, 4) parcourus par une lame d'eau et à travers lesquels défile ledit produit, dispositif selon lequel la tête d'injection (1), assurant le raccordement étanche entre ces deux tubes à l'une de leurs extrémités, est constituée de deux pièces tubulaires coaxiales à emboîtement conique (12, 13) comportant chacune un passage central pour le produit en défilement et délimitant entre elles une chambre annulaire (20) d'introduction de l'eau, prolongée par une fente annulaire (23) ménagée entre deux portées tronconiques des deux pièces tubulaires, respectivement mâle (15) et femelle (16), et prévues respectivement sur la pièce tubulaire intérieure (12) et dans la pièce tubulaire extérieure (13), ladite fente étant réglable en longueur et largeur par coulissement axial de la pièce intérieure (12) dans la pièce extérieure (13), et dans lequel, par rapport au sens donné de défilement du produit à refroidir, la pièce extérieure (13) pourvue de la portée tronconique femelle (16) est raccordée au tube aval (2), la pièce intérieure (12) pourvue de la portée tronconique mâle (15) étant raccordée au tube amont (4) de manière à assurer, d'une part un débit d'eau principar dans le tube aval (2) circulant à co-courant avec te produit en défilement et, d'autre part, un débit d'eau secondaire à contre-courant dans le tube amont (4), le coulissement axial de la pièce intérieure (12) dans la pièce extérieure (13) étant obtenu par coopération entre deux portées de glissement et deux portées de serrage disposées perpendiculairement aux portées de glissement; l'une (21) des portées de glissement étant prévue sur la surface extérieure de la pièce intérieure, caractérisé en ce que l'autre portée de glissement (22) est prévue sur la surface intérieure de la pièce extérieure (13), et en ce que lesdites portées de serrage sont constituées, l'une par une couronne annulaire (25 ou 29, 32) prévue sur la pièce intérieure (12) et l'autre par un épaulement (26 ou 26') de la pièce extérieure (13).

2. Dispositif selon la revendication 1 caractérisé en ce que la profondeur d'engagement de la pièce intérieure (12) dans la pièce extérieure (13) et définissant la longueur et la largeur de la fente (23) est réglée par interposition de cales d'épaisseur (24) entre la couronne annulaire (25) dela piece interieure (12) et l'épaulement (26) correspondant de la piece exterieure (13).

3. Dispositif selon la revendication 1, caractérisé en ce qu'il comprend en outre des moyens (3, 5) de séparation du produit en défilement et de la lame d'eau disposés à l'extrémité libre de chacun des deux tubes.

4. Dispositif de refroidissement selon la revendication 3 caractérisé en ce qu'il comprend, dans au moins l'un des tubes de refroidissement, au moins un centreur (11) constitué par un élément tubulaire, coaxial au tube de refroidissement, de diamètre intérieur inférieur à celui dudit tube et présentant des canaux périphériques ménagés longitudinalement dans son épaisseur.

## Patentansprüche

1. Vorrichtung zum kühlen, im Durchlauf befindlicher langer laminierter Wärmewalzprodukte, bestehend aus einem Wassereinspritzkopf (1) zwischen zwei aufeinander ausgerichteten Kühlröhren (2, 4) eingeschaltet, die mit einem Wasserstreifen durchströmt sind, Kühlröhren durch welche die genannten Produkte durchlaufen, Vorrichtung nach welcher der Wassereinspritzkopf (1) die dichte Vorbindung zwischen diesen beiden Röhren en einem ihrer Enden sichert, Wassereinspritzkopf der aus zwei röhrenförmigen koaxialen, mit konischer Einsteckverbindung, Teilen (12, 13) besteht, jeder dieser Teile einen zentralen Durchgang für des durchlaufende Produkt besitzend und welche zwischen ihnen eine ringförmige wassereinführende Kammer (20) abgrenzen, die durch eine ringförmige Spalte (23) zwischen zwei kegelstumpfartigen Weiten der beiden röhrenförmigen Teile jeweils männlich (15) und weiblich (16) angeordnet, verlängert ist und jeweils auf dem inneren röhrenförmigen Teil (12) und in dem äusseren röhrenförmigen Teil (13) vorgesehen, ist die genannte Spalte auf Länge und Breite einstellbar durch axiale Verschiebung des inneren Teiles (12) in den äusseren Teil (13) und in welchem bezogen auf die gegebene Durchlaufrichtung des zu künlenden Produktes, das äussere Teil (13), mit der weiblichen kegelstumpfartigen Weite (16) versehen, mit der oberhalb liegenden Röhre (2) verbunden ist, das innere Teil (12) mit der männlichen kegelstumpfartigen Weite (15) versehen, ist dabei mit der unterhalb liegenden Röhre (4) verbunden, um einerseites einen Hauptwasserdurchlass in der oberhalb liegenden Röhre (2) in gleicher Richtung wie das durchlaufende Produkt, und anderseite einen sekundären Wasserdurchlass im Gegenstrom in der unterhalb liegenden Röhre (4) zu sichern, die axiale Verschiebung des inneren Teiles (12) in den äusseren Teil (13) wird bewerkstelligt durch Zusammenarbeit zwischen zwei Gleitweiten und zwei, bezogen auf die Gleitweiten, senkrecht angeordnete Klemmweiten, die eine (21) der Gleitweiten ist auf der äusseren Fläche des inneren Teiles vorgesehen, dadurch gekennzeichnet dass die andere Gleitweite (22) an der inneren Fläche des äusseren Teiles (13) vorgesehen ist und dadurch dass die genannten Klemmweiten, die eine durch eine ringförmige Krone (25 oder 29, 32), auf dem inneren Teil (12) vorgesehen, gebildet ist und die andere durch einen Ansatz (26 oder 26') dem äusseren Teile (13) entsprechend, gebildet ist.

2. Vorrichtung nach Anspruch 1, dadurch gekennzeichnet das die Eingriffstiefe des inneren Teiles (12) in des äussere Teil (13), die Länge und Breite des Spaltes (23) festlegend, durch Einfügung von Zwischenlagen (24) zwischen der ringförmigen Krone (25) des inneren Teiles (12) und dem Ansetz (26) dem äusseren Teil (13) entsprechend, geregelt wird.

3. Vorrichtung nach Anspruch 1, dadurch gekennzeichnet dass diese Vorrichtung ausserdem Mittel (3, 5) zur Trennung des im Durchlauf befindlichen Produktes mit dem Wasserstreifen besitzt, Mittel die am freien Ende jeder der beiden Röhren angeordnet sind.

4. Kühlvorrichtung nach Anspruch 3, dadurch gekennzeichnet dass dieselbe wenigstens in einer der Kühlrohren wenigstens ein Zentriermittel (11) besitzt, das aus einem röhrenförmigen, mit der Kühfröhre koaxialen Teil besteht, dessen inneren Durchmesser kleiner ist als der der genannten Röhre und der längs, in seiner Dicke, peripherisch angeordnete Kanäle aufweist.

## Claims

1. A cooling device for continuously rolled elongated products, comprising a water injection head (11) located between two aligned cooling tubes (2, 4) through which pass a thin layer of water, with the product continuously travelling between said tubes, device according to which said injection head (1) obtaining a watertight connection between said tubes at one of their ends, is made up of two coaxial tubular parts (12, 13), conically fitting into each another, each of said parts showing a central passage for the continuously travelling product, and both parts defining between them, for the introduction of water, an annular chamber (20) extending into an annular slit (23) provided between two frusto-conical bearings of the tubular parts, respectively male (15) and female (16) respectively provided on inner tubular part (12) and in outer tubular part (13), said slit having adjustable length and width by axial sliding of inner part (12) in outer part (13), a device in which, with respect to the direction of continuous running of the product to be cooled, the outer part (13) provided with the female frusto-conical bearing (16) is connected to the downstream tube (2), the inner part (12) provided with the male frusto-conical bearing (15), being connected to the upstream tube (4) so that is obtained, on the one hand, in downstream tube (2), a main rate of flow of water in the direction of travelling of the product to be cooled and, on the other hand, in upstream tube (4), a secondary flow of water opposite to said direction, the axial sliding of inner part (12) in outer part (13) being obtained by a cooperation of two sliding bearings and two tightening bearings perpendicularly arranged to the sliding bearings; one (21) of the sliding bearings being provided on the outer surface of the inner part (12), characterized in that the other sliding bearing (22) is provided on the inner surface of outer part ( 13), and in that said tightening bearings are made up respectively by an annular ring (25) or (29, 32) provided on inner part (12) and by a shoulder (26) or (26') of outer part (13).

2. A device according to claim 1, characterized in that the depth of inner part (12) entering outer part (13), which depth defining the length and the width of slit (23), is adjusted through interposition of shims (24) between the annular ring (25) of inner part (12) and the corresponding shoulder (26) of outer part (13).

3. A device according to claim 1, characterized in that it further comprises, for separating the continuously travelling product from the thin layer of water, means (3, 5) arranged at the free end of each of the two cooling tubes.

4. A cooling device according to claim 3, characterized in that it comprises in at least one of the cooling tubes, at least one centering device (11) constituted by a tubular element coaxial to the cooling tube, the inner diameter of which is smaller than the inner diameter of said tube, said element having peripherical channels longitudinally grooved in its thickness.
